# EUROPÄISCHE PATENTSCHRIFT

(11) **EP 1 287 590 B1**
(45) Veröffentlichungstag und Bekanntmachung des Hinweises auf die Patenterteilung: **03.03.2004**
(21) Anmeldenummer: 01943118.8
(22) Anmeldetag: 18.05.2001
(51) Int. Cl.: H01R 13/523

(54) **DRUCKAUSGEGLICHENER STECKVERBINDER**
PRESSURE COMPENSATED PLUG CONNECTOR
CONNECTEUR ENFICHABLE A COMPENSATION DE PRESSION

(30) Priorität: 20.05.2000 DE 10025140
(43) Veröffentlichungstag der Anmeldung: 05.03.2003
(73) Patentinhaber: Gisma Steckverbinder GmbH, 24539 Neumünster (DE)
(72) Erfinder: MALETZKI, Manfred, 24340 Eckernförde (DE); HIRSCH, Oliver, 24159 Kiel (DE)
(74) Vertreter: Biehl, Christian, Dipl.-Phys.
(86) Internationale Anmeldenummer: PCT/DE2001/001921
(87) Internationale Veröffentlichungsnummer: WO 2001/091244

(56) Entgegenhaltungen:
- US-A- 4 390 229
- US-A- 5 203 805

## Beschreibung

Die Erfindung betrifft einen elektrischen Steckverbinder mit den Merkmalen des Oberbegriffs des Anspruchs 1.

Derartige elektrische Steckverbinder, wie sie aus der US 5 203 805 A bekannt sind, finden insbesondere zur Herstellung einer elektrischen Steckverbindung unter Wasser Verwendung. Ein ähnlicher Steckverbinder ist aus der EP 0251655 A1 bekannt.

Bei derartigen unter Wasser zu steckenden Steckverbindern stellt sich das Problem, daß bei dem Stecken ein an dem Kontaktstift anhaftender Wasserfilm in das Buchsenteil eingeschleppt wird.

Der Erfindung liegt die Aufgabe zugrunde, einen Steckverbinder der eingangs genannten Art zu schaffen, bei dem eine Verringerung des Isolationswiderstands durch eingetragenes Wasser oder Verunreinigungen praktisch ausgeschlossen ist.

Erfindungsgemäß wird diese Aufgabe dadurch die Merkmale ders Anspruchs 1 gelöst. Die Unteransprüche geben vorteilhafte Ausgestaltungen der Erfindung an.

Grundgedanke der Erfindung ist die Ausgestaltung des Steckverbinders derart, daß bei dem Stecken eine Spülung des Kontaktstifts und der Isolationszone erfolgt, wobei die trotz der Dichtung eingetretenen Verunreinigungen abgeführt werden. Das Nachrücken frischen Öls in die Isolationszone stellt eine zuverlässige Isolation auch nach mehrfachem Stecken sicher.

Die Erfindung wird im folgenden anhand einer Zeichnung erläutert. Dabei zeigt:
- Fig. 1: eine Schnittdarstellung durch ein Buchsenteil eines solchen elektrischen Steckverbinder,
- Fig. 2: eine isolierte Darstellung einer Kontaktbuchse, und
- Fig. 3: eine Fig. 2 entsprechende Darstellung, bei der ein Kontaktstift in die Kontaktbuchse eingebracht ist.

Das in Figur 1 gezeigte Buchsenteil eines elektrischen Steckverbinders weist ein Gehäuse 2 auf, dessen Stirnfläche von einer Frontplatte 1 verschlossen ist. In dem Gehäuse ist eine Kontaktbuchse 7 angeordnet (in der Praxis werden eine Mehrzahl solcher Kontaktbuchsen 7 vorgesehen sein), die mit einer Öffnung in der Platte 1 fluchtet, die zum Einführen des Kontaktstifts des zugehörigen Steckteils dient. Um die Kontaktbuchse 7 herum ist ein Innenraum 29 gebildet, der mit einem nicht-leitenden Fluid - insbesondere einem Öl - gefüllt ist. Zwei Membranen 5, 4, die von einem vorderen Membranbefestigungsring 3 und einem hinteren Membranbefestigungsring 10 gehalten werden und zwischen denen ein Zwischenraum ausgebildet ist, schließen sich nach außen an. Zwischen dem Gehäuse 2 und der äußeren Membran 4 ist ein Außenraum 9 gebildet, der über eine Druckausgleichsbohrung 8 mit dem Umgebungswasser kommuniziert. Der von Platte 1 abgewandte Teil des Buchsenteiles wird durch eine hintere Kontaktaufnahme 11, eine Vergußaufnahme 13 und einen Verguß 14 gebildet.

Die Kontaktbuchse 7, von der bei dem in Fig. 1 dargestellten Ausführungsbeispiel lediglich eine vorhanden ist, in der Praxis aber eine Vielzahl vorgesehen sein werden, ist in Form einer zylinderischen Hülse ausgebildet. Diese besteht aus einer Dichtungshülse 15, die mit einer O-Ring-Kontur ausgebildet ist, O-Ringdichtungen 16, einem Auslaßventil 17, einer vorderen Kontaktaufnahme 18, einem vorderen Kontaktträger 21, an dem eine Buchsenkontaktlamelle 20 ausgebildet ist, einem Einlaßventil 24, das im hinteren Bereich der Kontaktbuchse 7 angeordnet sind, einem hinteren Kontaktträger 26, einem Lötkontakt 27 und einer Kabellitze 28.

In die Kontaktbuchse 7 ist eine Druckfeder 22 eingesetzt, die auf einen Gleitkolben 6 wirkt, der in den zylindrischen Innenraum, der durch die Dichtungshülse 15, die vordere Kontaktaufnahme 18 und den vorderen Kontaktträger 21 gebildet ist, zwischen der in Fig. 2 dargestellten Position und der in Fig. 3 dargestellten Position verschiebbar angeordnet ist.

Der Innendurchmesser der Dichtungshülse 15 entspricht dabei dem Durchmesser des Gleitkolbens 6 (und des mit diesem übereinstimmenden Durchmessers des Kontaktstifts des Steckteils des Steckverbinders). Der Innendurchmesser der vorderen Kontaktaufnahme 18 ist dagegen größer als der Durchmesser des Gleitkolbens 6, so daß zwischen dem Schaft des Gleitkolbens 6 und der vorderen Kontaktaufnahme 18 ein Ringraum 19 gebildet ist.

Wenn zum Herstellen einer Steckverbindung ein Kontaktstift des Steckteiles an die Öffnung in der Frontplatte 1 angesetzt wird, wobei seine Stirnfläche gegen die nach außen weisende Stirnfläche des Gleitkolbens 6 anliegt und der Kontaktstift sodann in die Kontaktbuchse 7 eingedrückt wird, wird der Gleitkolben 6 in den Raum der Kontaktbuchse 7 von dem Kontaktstift gefolgt eindringen. Der Gleitkolben 6 verdrängt dabei Öl aus dem mit Öl gefüllten Raum der Kontaktbuchse 7, das durch den Ringraum 19 an dem Schaft des Gleitkolbens vorbei gegen die Bewegungsrichtung des Gleitkolbens strömt. Bei diesem Vorgang wird das sich im Buchsenkontaktbereich befindende Öl ausgetauscht, Verunreinigungen werden durch das Ventil 17 in den Raum 29 gespült.

Wenn das vordere Ende des Kontaktstifts die Dichtungshülse 15 passiert hat, strömt das von dem Gleitkolben 6 aus dem Raum der Kontaktbuchse 7 verdrängte Öl längs des Kontaktstifts und der Isolationszone, so daß der auf dem Kontaktstift und der Isolationszone aufliegende Wasserfilm (oder eine Verunreinigung) von dem Öl abgespült wird. Das Öl wird unter Mitnahme des von dem Kontaktstift abgestreiften Wassers sodann in den Innenraum 29, der die Kontaktbuchse 7 umgibt, durch das Ventil 17 hindurch aus der Kontaktbuchse 7 austreten. Auf diese Weise ist zuverlässig verhindert, daß Wasser in den Bereich der Buchsenkontaktlamelle 20 gelangt bzw. in der Isolationszone zu einem elektrischen Kurzschluß mit dem umgebenden Meerwasser führt.

Die Membran 5 ist dabei so ausgelegt, daß der Innenraum 29 eine zusätzliche Menge an Fluid aufnehmen kann, das dem Volumen des in die Kontaktbuchse eindringenden Kontaktstifts entspricht.

Bei dem Lösen der Steckverbindung, also dem Herausziehen des Kontaktstifts, drückt die Druckfeder 22 den Gleitkolben 6 wieder in die in Fig. 2 gezeigte Position zurück. Bei diesem Vorgang öffnet das Ventil 24, so daß Öl aus dem Innenraum 29 durch den Filter 12 hindurch in den Raum der Kontaktbuchse 7 nachströmt.

Der Innenraum 29 kann zusätzlich zum Fluid ein hydrophiles Material aufnehmen, das in den Innenraum 29 eingetragenes Wasser zurückhält, also auch nach vielen Steckvorgängen das Wiedereintragen von Wasser in den Raum der Kontaktbuchse 7 verhindert.

Der Gleitkolben 6 kann mit einer umlaufenden Ringnut versehen sein, die das Öl aus dem Ringraum 19 transportiert.

## Patentansprüche

1. Elektrischer Steckverbinder mit einem Steckteil, das mit wenigstens einem Kontaktstift versehen ist, und einem Buchsenteil, das mit einem eine der Anzahl der Kontaktstifte des Steckteils entsprechenden Anzahl von Kontaktbuchsen (7) aufnehmenden Gehäuse (2) und einer der Anzahl von Kontaktbuchsen (7) entsprechenden, mit diesen fluchtenden Öffnungen ausgebildeten Frontplatte (1) versehen ist, wobei
- das Gehäuse (2) wenigstens eine einen Druckausgleich zwischen dem Innenraum des Gehäuses (2) und der Umgebung bewirkenden Druckausgleichsbohrung (8) und eine einen mit der Druckausgleichsbohrung (8) kommunizierenden Außenraum (9) von einem die Kontaktbuchsen (7) umgebenden, mit einem nicht-leitenden Fluid gefüllten Innenraum (29) abgrenzenden Membran (5) aufweist und
- die Kontaktbuchsen (7) je eine der Öffnung benachbart angeordnete Dichtungshülse (15), einen vorderen Kontaktträger (21), einen in diesem verschiebbaren Gleitkolben (6), dessen Durchmesser dem des Kontaktstifts entspricht, und einer den Gleitkolben (6) in Richtung auf die Öffnung belastende Feder (22) aufweisen,
**dadurch gekennzeichnet, daß**
die Kontaktbuchsen (7) je
- mit einem im Bereich zwischen der Dichtungshülse (15) und dem vorderen Kontaktträger (21) angeordneten, den im nicht gesteckten Zustand von dem Gleitkolben (6) belegten Raum mit dem Innenraum (29) verbindenden, sich bei Einbringen des Kontaktstifts in die Kontaktbuchse (7) zu dem Innenraum (29) öffnenden Austrittsventil (17) und
- mit einem im von der Öffnung beabstandeten, hinteren Bereich der Kontaktbuchse (7) angeordneten, den Innenraum (29) mit dem Raum der Kontaktbuchse (7) verbindenden, sich bei Herausziehen des Kontaktstifts aus der Kontaktbuchse (7) zu dem Innenraum (29) öffnenden, ein Nachströmen des Fluids in den Raum der Kontaktbuchse (7) erlaubenden Eintrittsventil (24)
versehen sind.

2. Elektrischer Steckverbinder nach Anspruch 1, **dadurch gekennzeichnet, daß** die Kontaktbuchsen (7) mit einer zwischen dem Austrittsventil (17) und dem vorderen Kontaktträger (21) angeordneten vorderen Kontaktaufnahmehülse (18) versehen sind, die zwischen sich und dem Gleitkolben (6) einen Spülringraum (19) belassen.

3. Elektrischer Steckverbinder nach Anspruch 1 oder 2, **gekennzeichnet durch** ein in dem Weg zwischen dem Innenraum (29) und dem Eintrittsventil (24, 25) angeordnetes Separationssystem.

4. Elektrischer Steckverbinder nach Anspruch 3, **dadurch gekennzeichnet, daß** das Separationssystem ein Filter ist.

5. Elektrischer Steckverbinder nach Anspruch 3, **dadurch gekennzeichnet, daß** in den Innenraum (29) ein hydrophiles, in diesen eingetragenes Wasser zurückhaltendes Material eingebracht ist.

6. Elektrischer Steckverbinder nach einem der vorangehenden Ansprüche, **gekennzeichnet durch** einen zwischen dem Außenraum (9) und dem Innenraum (29) angeordneten, von dem Außenraum (9) **durch** eine weitere Membran (4) abgetrennten Zwischenraum.

7. Elektrischer Steckverbinder nach einem der vorangehenden Ansprüche, **dadurch gekennzeichnet, daß** der Gleitkolben (6) mit wenigstens einer umlaufenden Ringnut versehen ist.

## Claims

1. Electrical connector with a plug part, which is provided with at least one contact pin, and a socket part having a casing (2) receiving a number of female contacts (7) corresponding to the number of contact pins of the plug part and a front plate (1) having a number of openings corresponding to and aligned with the number of female contacts (7), in which the casing (2) has at least one pressure compensating bore (8) bringing about a pressure compensation between the inner space of the basing (2) and the environment and a membrane (5) bounding an outer space (9) communicating with the pressure compensating bore (8) from an inner space (29) filled with a nonconducting fluid and surrounding the female contact (7) and the female contacts (7) have in each case an opening-adjacent sealing sleeve (15), a front contact support (21), a sliding piston (6) displaceable therein and whose diameter corresponds to that of the contact pin and a spring (22) loading the sliding piston (17) in the direction of the opening, **characterized in that** the female contacts (7) are provided in each case with an outlet valve (17) located in the area between the sealing sleeve (15) and the front contact support (21) connecting in the unplugged state the space occupied by the sliding piston (6) to the inner space and opening to the inner space (29) on introducing the contact pin into the female contact (7) and with an inlet valve (24) located in a rear area of the female contact (7) spaced from the opening connecting the inner space (29) with the space of the female contact (7), opening to the inner space (29) on extracting the contact pin from the female contact (7) and allowing an afterflow of fluid into the space of the female contact (7).

2. Electrical connector according to claim 1, **characterized in that** the female contacts (7) are provided with a front contact reception sleeve (18) between the outlet valve (17) and the front contact support (21) leaving a flushing annular space (29) between the same and the sliding piston (6).

3. Electrical connector according to claim 1 or 2, **characterized by** a separating system located in the path between the inner space (29) and the inlet valve (24, 25).

4. Electrical connector according to claim 3, **characterized in that** the separating system is a filter.

5. Electrical connector according to claim 3, **characterized in that** into the inner space (29) is introduced a hydrophilic material holding back water introduced into the same.

6. Electrical connector according to one of the preceding claims, **characterized by** a gap separated from the outer space (9) by a further diaphragm (4) and located between the outer space (9) and the inner space (29).

7. Electrical connector according to one of the preceding claims, **characterized in that** the sliding piston (6) is provided with at least one circumferential ring groove.

## Revendications

1. Connecteur électrique enfichable comportant une partie mâle munie d'au moins une broche de contact et une partie femelle munie d'un boîtier (2) logeant un nombre de douilles de contact (7) correspondant au nombre de broches de contact de la partie mâle et d'une plaque frontale (1) correspondant au nombre de douilles de contact (7), formée d'ouvertures alignées avec celles-ci, dans lequel
- le boîtier (2) présente au moins un orifice de compensation de pression (8) assurant une compensation de pression entre la chambre intérieure du boîtier (2) et l'environnement, et une membrane (5) séparant une chambre extérieure (9) communiquant avec l'orifice de compensation de pression (8) d'une chambre intérieure (29) entourant les douilles de contact (7), remplie d'un fluide non conducteur, et
- les douilles de contact (7) présentent chacune une bague d'étanchéité (15) adjacente à l'ouverture, un porte-contact avant (21), un piston coulissant (6) mobile dans celui-ci, dont le diamètre correspond à celui de la broche de contact et un ressort (22) agissant sur le piston coulissant (6) en direction de l'ouverture,
**caractérisé par le fait que**
les douilles de contact (7) sont munies chacune
- d'un clapet d'échappement (17) disposé dans la zone entre la bague d'étanchéité (15) et le porte-contact avant (21), mettant en communication à l'état non enfiché la chambre occupée par le piston coulissant (6) avec la chambre intérieure (29), s'ouvrant vers la chambre intérieure (29) lors de l'insertion de la broche de contact dans la douille de contact (7) et
- d'un clapet d'admission (24) disposé dans la partie arrière, éloignée de l'ouverture, de la douille de contact (7), mettant en communication la chambre intérieure (29) avec la chambre de la douille de contact (7), s'ouvrant vers la chambre intérieure (29) lors du retrait de la broche de contact de la douille de contact (7), permettant une arrivée du fluide dans la chambre de la douille de contact (7).

2. Connecteur électrique enfichable selon la revendication 1, **caractérisé par le fait que** les douilles de contact (7) sont munies d'un manchon de logement de contact avant (18) disposé entre le clapet d'échappement (17) et le porte-contact avant (21), lequel laisse entre lui-même et le piston coulissant (6) une chambre annulaire de rinçage (19).

3. Connecteur électrique enfichable selon la revendication 1 ou 2, **caractérisé par** un système de séparation disposé dans le chemin entre la chambre intérieure (29) et le clapet d'admission (24, 25).

4. Connecteur électrique enfichable selon la revendication 3, **caractérisé par le fait que** le système de séparation est un filtre.

5. Connecteur électrique enfichable selon la revendication 3, **caractérisé par le fait qu'**un matériau hydrophile, retenant l'eau introduite dans la chambre intérieure (29), est placé dans la chambre intérieure (29).

6. Connecteur électrique enfichable selon l'une des revendications précédentes, **caractérisé par** une chambre intermédiaire disposée entre la chambre extérieure (9) et la chambre intérieure (29), séparée de la chambre extérieure (9) par une autre membrane (4).

7. Connecteur électrique enfichable selon l'une des revendications précédentes, **caractérisé par le fait que** le piston coulissant (6) est muni d'au moins une rainure annulaire périphérique.
